# FASCICULE DE BREVET EUROPEEN

(11) **EP 2 981 474 B1**
(45) Date de publication et mention de la délivrance du brevet: **08.03.2017**
(21) Numéro de dépôt: 14718693.6
(22) Date de dépôt: 31.03.2014
(51) Int. Cl.: B65D 1/02

(54) **RECIPIENT AYANT UN FOND MUNI D'UNE VOUTE A DECROCHEMENT**
BEHÄLTER MIT EINEM BODEN MIT EINEM AUSGESPARTEN BOGEN
CONTAINER COMPRISING A BOTTOM EQUIPPED WITH A RECESSED ARCH

(30) Priorité: 02.04.2013 FR 1352976
(43) Date de publication de la demande: 10.02.2016
(73) Titulaire: Sidel Participations, 76930 Octeville-sur-Mer (FR)
(72) Inventeur: PIERRE, Ivan, F-76930 Octeville Sur Mer (FR)
(74) Mandataire: Siloret, Patrick
(86) Numéro de dépôt international: PCT/FR2014/050762
(87) Numéro de publication internationale: WO 2014/162088

(56) Documents cités:
- WO-A1-2011/157952
- US-A- 5 381 910
- US-A1- 2003 052 076
- US-A1- 2011 309 090
- US-A1- 2013 043 209

## Description

L'invention a trait au domaine des récipients, notamment bouteilles ou pots, fabriqués par soufflage ou étirage soufflage à partir d'ébauches en matière plastique telle que du polyéthylène téréphtalate (PET).

Un récipient comprend, de manière classique, un corps délimitant le volume général du récipient, prolongé, à une extrémité supérieure du récipient, par un col, par lequel le récipient est rempli et vidé, et, à une extrémité inférieure, par un fond qui ferme le récipient.

Le fond doit pouvoir supporter sans se déformer de manière notable au moins la pression hydrostatique de la colonne de liquide qui le surmonte. Il existe de nombreuses formes de fond, selon les applications concernées. Ainsi, pour les applications carbonatées (typiquement les sodas), les fonds sont généralement de forme pétaloïde, comprenant une alternance de vallées, de forme hémisphérique, et de pieds en saillie, dont les extrémités forment une assise pour le récipient (cf. par ex. la demande de brevet français FR 2 959 214 ou son équivalent américain US 2013/043255).

Le fond pétaloïde apparaît comme une solution relativement aboutie présentant une bonne résistance aux fortes pressions internes dans le récipient (grâce à la forme hémisphérique des vallées).

Cependant le fond pétaloïde requiert une quantité de matière importante (de l'ordre de 15 à 18 g pour un récipient de 0,5 l), de même qu'une pression de soufflage relativement élevée, pour assurer une prise d'empreinte correcte des pieds et vallées. Ces contraintes apparaissent cependant justifiées par le prix relativement élevé auquel sont distribués les produits concernés.

Les fonds pétaloïdes ne peuvent cependant convenir aux applications de type liquide plat (typiquement l'eau de table), pour lesquelles on minimise la pression de soufflage et la quantité de matière employée (aujourd'hui de l'ordre de 10 g pour un récipient de 0,5 l).

Un fond pourvu d'une simple voûte concave n'est pas en mesure de supporter sans déformation notable la seule pression hydrostatique du liquide qui le surmonte. Il a donc été proposé de munir le fond de nervures radiales, destinées à renforcer le fond afin de lui permettre de mieux résister aux déformations induites par la pression du contenu.

Or il devient courant, pour certaines applications de liquides plats sensibles à l'oxydation (notamment les jus de fruit, mais également certaines eaux plates), de chasser l'air surmontant le liquide plat et le remplacer par un gaz inerte (typiquement de l'azote). En pratique, cette opération est réalisée par versement d'une goutte de gaz inerte liquéfié sur la surface du liquide plat, précédant immédiatement le bouchage du récipient. Cette opération, dénommée inertage (azotage dans le cas de l'azote), induit une surpression dans le récipient. Même légère en apparence (de l'ordre de 0,5 à 1 bar), cette surpression suffit à accroître de manière importante les contraintes qui s'exercent sur le fond.

Il a été proposé par la demanderesse de perfectionner les fonds nervurés en introduisant une variabilité de la profondeur des rainures, cf. par ex. le brevet français FR 2 753 435 (Sidel), de façon à permettre au fond d'offrir une tenue mécanique suffisante pour supporter la surpression due à l'azotage. Cependant, les exigences d'économie du marché, ou bien encore certaines normes anti-pollution, conduisent les fabricants à utiliser toujours moins de matière. Il en résulte, à forme égale, une diminution des performances mécaniques du fond. C'est en particulier le cas du fond décrit dans le brevet précité, qu'il apparaît par conséquent nécessaire de perfectionner de façon à en maintenir, voire en améliorer, les performances sans toutefois nuire à sa soufflabilité (c'est-à-dire sa capacité à être correctement formé par soufflage).

Le document WO2011/157952 divulgue un récipient en matière plastique selon le préambule de la revendication 1.

A cet effet, il est proposé un récipient en matière plastique, muni d'un corps et d'un fond s'étendant à partir d'une extrémité inférieure du corps, le fond comprenant :
- une assise périphérique définissant un plan de pose ;
- une voûte concave qui s'étend à partir d'une zone centrale jusqu'à l'assise ;
- une série de rainures principales de renfort, formées en creux dans la voûte, qui s'étendent radialement à partir de la zone centrale jusqu'à l'assise au moins, et qui subdivisent la voûte en une série de secteurs angulaires, chaque rainure principale étant bordée latéralement, à sa jonction avec chaque secteur de la voûte qui lui est adjacent, par une nervure de renfort qui s'étend en saillie par rapport audit secteur.

Muni d'un fond ainsi structuré, le récipient offre de meilleures performances mécaniques que les fonds rainurés classiques à quantité de matière égale, tout en offrant une bonne soufflabilité.

Diverses caractéristiques supplémentaires peuvent être prévues, seules ou en combinaison :
- chaque rainure principale présente un fond flanqué de deux parois latérales, et en ce que chaque nervure de renfort s'étend dans le prolongement d'une paroi latérale.
- chaque nervure s'étend intérieurement jusqu'à la zone centrale.
- le fond comprend une joue annulaire qui s'étend sensiblement perpendiculairement au plan de pose et forme la jonction entre celui-ci et un bord périphérique de la voûte.
- chaque nervure s'étend extérieurement jusqu'au plan de pose.
- à sa jonction avec le plan de pose, chaque nervure affleure celui-ci.
- les nervures situées de part et d'autre d'un même secteur angulaire s'étendent dans la continuité l'une de l'autre.
- le fond présente, intérieurement au plan de pose, deux régions concentriques, à savoir une région centrale et une région périphérique, séparées par un décrochement axial médian qui s'étend annulairement de manière continue, à la fois sur les secteurs angulaires, les rainures principales et les nervures, autour de la zone centrale, de sorte que la région centrale se trouve décalée axialement par rapport à la région périphérique vers l'intérieur du récipient.
- les rainures principales de renfort se prolongent radialement au-delà de l'assise.
- le fond comprend une série de rainures intercalaires de renfort, qui s'étendent localement à cheval sur l'assise.

D'autres objets et avantages de l'invention apparaîtront à la lumière de la description d'un mode de réalisation, faite ci-après en référence aux dessins annexés dans lesquels :
- la figure 1 est une vue de dessous en perspective d'un récipient en matière plastique ;
- la figure 2 est une vue en perspective, à échelle agrandie, montrant le fond du récipient de la figure 1 avec, en médaillon, un détail à plus grande échelle encore ;
- la figure 3 est une vue en coupe de détail du fond illustré sur la figure 2, selon le plan de coupe III-III ;
- la figure 4 est une vue en perspective, en arraché partiel, du fond de la figure 2.

Sur la figure 1 est représenté un récipient **1**, en l'occurrence une bouteille, réalisé par étirage soufflage à partir d'une préforme en matière thermoplastique, par exemple en PET (polyéthylène téréphtalate).

Ce récipient **1** comprend, à une extrémité supérieure, un col **2**, muni d'un buvant **3**. Dans le prolongement du col **2**, le récipient **1** comprend, dans sa partie supérieure une épaule **4** allant en s'évasant dans la direction opposée au col **2**, cette épaule **4** étant prolongée par une paroi latérale ou corps **5**, de forme généralement cylindrique de révolution autour d'un axe **X** principal du récipient **1**.

Le récipient **1** comprend en outre un fond **6** qui s'étend à l'opposé du col **2**, à partir d'une extrémité inférieure du corps **5**. Le fond **6** du récipient comprend une assise **7** périphérique sous forme d'un bourrelet annulaire qui s'étend sensiblement axialement dans le prolongement du corps **5**. L'assise **7** définit un plan **8** de pose perpendiculaire à l'axe **X** longitudinal du récipient **1**, lequel plan **8** de pose forme l'extrémité inférieure du récipient **1** et lui permet d'être posé, debout, sur une surface plane.

Vers l'intérieur du récipient **1**, l'assise **7** comprend une joue **9** annulaire tronconique qui s'étend vers l'intérieur du récipient **1** dans le prolongement du plan **8** de pose, le tronc de cône formé par la joue **9** s'ouvrant vers le bas (en dépouille) et présentant un angle au sommet d'au moins 70° (et inférieur ou égal à 90°). Cette joue **9** peut présenter une hauteur comprise entre 1 mm et 3 mm, par exemple d'environ 1,5 mm.

Le fond **6** du récipient comprend en outre une voûte **10** concave, sous forme d'une calotte sensiblement sphérique à concavité tournée vers l'extérieur du récipient **1** en l'absence de contrainte, c'est-à-dire en l'absence de contenu dans le récipient **1**. La voûte **10** s'étend à partir de l'assise **7**, dans le prolongement de la joue **9** (qui forme jonction entre le plan **8** de pose et un bord périphérique de la voûte **10**), jusqu'à une zone **11** centrale du fond **6** formant un pion en saillie vers l'intérieur du récipient **1**, avec en son centre une pastille **12** amorphe qui correspond à la zone d'injection du matériau constitutif de la préforme ayant servi à réaliser le récipient **1** et peut remplir une fonction de centrage lors du formage, par soufflage, du récipient **1**.

Comme cela est visible sur les figures, et en particulier sur la figure 2, le fond **6** du récipient comprend une série de rainures **13** principales de renfort formées en creux dans la voûte **10** vers l'intérieur du récipient **1**, qui s'étendent radialement à partir de la zone **11** centrale, jusqu'à l'assise **7** au moins. Dans l'exemple de réalisation illustré sur les figures, les rainures **13** principales de renfort se prolongent radialement au-delà de l'assise **7**, remontant latéralement sur une partie inférieure du corps **5**. Les rainures forment ainsi conjointement une structure étoilée de renfort du fond du récipient.

En d'autres termes, les rainures **13** principales s'étendent radialement sur la totalité de la voûte **10**, à cheval sur l'assise **7** et partiellement sur le corps **5**. On comprend par conséquent que le plan **8** de pose est discontinu, puisqu'interrompu au droit de chaque rainure **13** principale. Les rainures **13** principales sont par exemple au nombre de cinq (comme dans l'exemple illustré, qui correspond à un récipient d'une capacité de 0,5 litre), mais ce nombre pourrait être supérieur, notamment de six dans le cas d'un récipient d'une capacité supérieure ou égale à 1 litre, ou encore de sept dans le cas d'un récipient d'une capacité supérieure ou égale à 2,5 litre.

Selon un mode préféré de réalisation, le fond **6** du récipient est en outre pourvu d'une série de rainures **14** intercalaires de renfort, situées entre les rainures **13** principales, et qui s'étendent localement à cheval sur l'assise **7** qu'elles contribuent ainsi à rigidifier. Ainsi que représenté sur les figures 2 et 3, les nervures **14** intercalaires se prolongent vers l'extérieur au-delà de l'assise **7** en remontant latéralement sur une partie inférieure du corps **5**, comme les rainures **13** principales. Dans l'exemple illustré sur la figure **2**, les nervures **14** intercalaires chevauchent la joue **9** mais s'interrompent à la périphérie de la voûte **10**.

Les rainures **13** principales ont pour fonction d'accroître la résistance de la voûte **10** à l'affaissement (voire au retournement) sous l'effet des efforts induits par la pression exercée par le contenu du récipient **1** (typiquement un liquide plat éventuellement mis sous pression par l'injection d'une goutte de gaz liquéfié dans le volume défini dans le col **2** entre la surface libre du liquide et le buvant **3**, immédiatement avant le bouchage du récipient **1**).

Comme illustré sur la figure 2, les rainures **13** principales subdivisent la voûte **10** en une série de secteurs **15** angulaires de forme sensiblement triangulaire.

Chaque rainure **13** principale de renfort présente un fond **16** qui s'étend à partir de la zone **11** centrale dans une direction radiale, flanqué de deux parois **17** latérales. On note **P** la profondeur de la rainure **13**, mesurée entre le bord des secteurs **15** angulaires adjacents à la rainure **13**, et le fond **16** de celle-ci.

Dans un exemple de réalisation préféré, le fond **16** de la rainure **13** présente en section transversale un profil arrondi (qui pourrait cependant être aplati), les parois **17** latérales définissant en section transversale un angle ouvert, de sorte que la rainure **13** présente une section à profil en V à pointe arrondie.

Comme on le voit bien sur les figures 2 à 4, chaque rainure **13** principale est bordée latéralement (c'est-à-dire de part et d'autre le long de la direction radiale d'extension de la rainure **13**) par une nervure **18** de renfort qui s'étend en saillie par rapport au secteur **15** angulaire adjacent, à la jonction entre la rainure **13** et le secteur **15**.

Chaque nervure **18** de renfort a pour fonction de former une poutre de renfort (ou raidisseur) agissant à la manière d'une jambe de force et destinée à accroître la résistance du fond **6** du récipient aux déformations dues à la pression exercée par le contenu du récipient **1**. En particulier, les nervures **18** de renfort visent à minimiser les risques de retournement du fond **6** (et plus précisément de la voûte **10**) sous l'effet d'une trop grande pression interne au récipient **1**.

Selon un mode préféré de réalisation, chaque nervure **18** de renfort réalise une jonction continue entre la rainure **13** principale qu'elle borde et la voûte **10**. Plus précisément, et comme cela est illustré sur la figure 3, chaque nervure **18** de renfort présente une section **19** interne, qui s'étend dans le prolongement de la paroi **17** latérale jusqu'à une ligne **20** de crête formant un sommet de la nervure **18**, et une section **21** externe qui assure la jonction avec le secteur **15** angulaire adjacent. On note **H** la hauteur de la nervure **18**, mesurée entre le bord du secteur **15** angulaire adjacent et la ligne **20** de crête. Cette hauteur **H** est de préférence égale ou supérieure à la moitié de la profondeur de la rainure **13** principale : $H \geq \frac{P}{2}$

Comme on le voit sur la figure 2, chaque nervure **18** de renfort s'étend intérieurement jusqu'à la zone **11** centrale, et extérieurement jusqu'au plan **8** de pose. Plus précisément, chaque nervure **18** vient s'ancrer dans la joue **9** en venant affleurer le plan **8** de pose à sa jonction avec celui-ci. De la sorte, la nervure **18** ne forme aucune surépaisseur par rapport au plan de pose, au bénéfice de la stabilité du récipient **1**.

Comme dans l'exemple illustré, les nervures **18** de renfort bordant deux rainures **13** principales adjacentes, situées de part et d'autre d'un même secteur **15** angulaire de la voûte **10**, s'étendent de préférence dans la continuité l'une de l'autre, effectuant leur jonction au voisinage de la zone **11** centrale et formant conjointement une structure de renfort continue à profil en V.

De la sorte, chaque secteur **15** angulaire de la voûte **10** est bordé extérieurement par la joue **9**, et latéralement et intérieurement par deux nervures 18 de renfort adjacentes et jointives.

Ainsi, chaque rainure **13** principale s'étend en saillie, par rapport à chaque secteur de la voûte **10**, vers l'intérieur du récipient 1, tandis que chaque nervure **18** de renfort s'étend en saillie, par rapport au secteur **15** angulaire, vers l'extérieur du récipient **1**. Il en résulte une relative indéformabilité du fond **6** du récipient aux déformations dues tant à une surpression dans le récipient **1** (ayant tendance à repousser le fond **6** vers l'extérieur du récipient **1**) qu'à une dépression dans celui-ci (ayant tendance à attirer le fond **6** vers l'intérieur du récipient **1**), consécutive par exemple à une réfrigération. Globalement, le fond du récipient ainsi structuré offre une meilleure résistance à la déformation qu'un fond ordinaire, à quantité de matière égale.

Comme on le voit sur les figures, et plus nettement sur les figures 2 et 4, le fond **6** du récipient peut également présenter deux régions concentriques, à savoir une région **22** centrale annulaire entourant la zone **11** centrale du fond **6**, et une région **23** périphérique annulaire entourant la région **22** centrale, séparées par un décrochement **24** qui s'étend axialement sur une hauteur prédéterminée. Ce décrochement **24** est médian par rapport à la voûte **10**, c'est-à-dire que la région **22** centrale et la région **23** périphérique présentent sensiblement la même extension radiale.

Le décrochement **24** s'étend de manière continue, c'est-à-dire qu'il n'est interrompu ni au droit des rainures **13** principales mais s'étend jusqu'au fond **16** de celles-ci, ni au droit des nervures **18** de renfort, mais s'étend à cheval sur celles-ci.

Le décrochement **24** axial s'étend annulairement autour de la zone **11** centrale. Dans le mode de réalisation représenté, où le récipient **1** est de forme sensiblement cylindrique de révolution autour de son axe **X**, le décrochement **24** forme un anneau à contour circulaire.

Par la présence du décrochement **24** axial, la région **22** centrale du fond 6 du récipient, bien qu'ayant un rayon de courbure sensiblement identique à celui de la région **23** périphérique, se trouve légèrement décalée par rapport à celle-ci vers l'intérieur du récipient **1**.

Le décrochement **24** a pour fonction de maintenir la stabilité du récipient **1** en induisant une rigidification de la voûte **10** dans sa région médiane, et en limitant la déformation de la voûte **10** de façon à élargir l'assise **7** vers le centre du fond **6** du récipient.

Ainsi, un récipient **1** en PET tel que décrit précédemment, d'une capacité de 0,5 litre, d'une masse de 10 g, a pu être soufflé sans difficulté à une pression d'air de 20 bars environ, le récipient **1** final rempli d'eau plate offrant de bonnes performances mécaniques y compris sous une condition de surpression due à un azotage au niveau du col **2**.

Le récipient **1** muni de ce fond **6** présente un bon compromis entre les performances mécaniques (c'est-à-dire la capacité du récipient 1 à résister aux déformations et, lorsque celles-ci surviennent, à les subir de manière contrôlée) et la soufflabilité (c'est-à-dire la capacité du récipient **1** à être formé par soufflage).

## Revendications

1. Récipient (**1**) en matière plastique, muni d'un corps (**5**) et d'un fond (**6**) s'étendant à partir d'une extrémité inférieure du corps (**5**), le fond (**6**) comprenant :
- une assise (**7**) périphérique définissant un plan (**8**) de pose ;
- une voûte (**10**) concave qui s'étend à partir d'une zone (**11**) centrale jusqu'à l'assise (**7**) ;
- une série de rainures (**13**) principales de renfort, formées en creux dans la voûte, qui s'étendent radialement à partir de la zone (**11**) centrale jusqu'à l'assise (**7**) au moins, et qui subdivisent la voûte en une série de secteurs (**15**) angulaires,
**caractérisé en ce que** chaque rainure (**13**) principale est bordée latéralement, à sa jonction avec chaque secteur (**15**) angulaire de la voûte (**10**) qui lui est adjacent, par une nervure (**18**) de renfort qui s'étend en saillie par rapport audit secteur (**15**).

2. Récipient (**1**) selon la revendication 1, **caractérisé en ce que** chaque rainure (**13**) principale présente un fond (**16**) flanqué de deux parois (**17**) latérales, et **en ce que** chaque nervure (**18**) de renfort s'étend dans le prolongement d'une paroi (**17**) latérale.

3. Récipient (**1**) selon la revendication 1 ou la revendication 2, **caractérisé en ce que** chaque nervure (**18**) de renfort s'étend intérieurement jusqu'à la zone (**11**) centrale.

4. Récipient (**1**) selon l'une des revendications précédentes, **caractérisé en ce que** le fond (**6**) du récipient comprend une joue (**9**) annulaire qui s'étend sensiblement perpendiculairement au plan (**8**) de pose et forme la jonction entre celui-ci et un bord périphérique de la voûte (**10**).

5. Récipient (**1**) selon l'une des revendications précédentes, **caractérisé en ce que** chaque nervure (**18**) de renfort s'étend extérieurement jusqu'au plan (**8**) de pose.

6. Récipient (**1**) selon la revendication 4, **caractérisé en ce que**, à sa jonction avec le plan (**8**) de pose, chaque nervure (**18**) de renfort affleure celui-ci.

7. Récipient (**1**) selon l'une des revendications précédentes, **caractérisé en ce que** les nervures (**18**) de renfort situées de part et d'autre d'un même secteur (**15**) angulaire s'étendent dans la continuité l'une de l'autre.

8. Récipient (**1**) selon la revendication 1, **caractérisé en ce que** le fond (**6**) du récipient présente, intérieurement au plan (**8**) de pose, deux régions concentriques, à savoir une région (**22**) centrale et une région (**23**) périphérique, séparées par un décrochement (**24**) axial médian qui s'étend annulairement de manière continue, à la fois sur les secteurs (**15**) angulaires de la voûte (**10**), les rainures (**13**) principales et les nervures (**18**) de renfort, autour de la zone (**11**) centrale, de sorte que la région (**22**) centrale se trouve décalée axialement par rapport à la région (**23**) périphérique vers l'intérieur du récipient (**1**).

9. Récipient (**1**) selon l'une des revendications précédentes, **caractérisé en ce que** les rainures (**13**) principales de renfort se prolongent radialement au-delà de l'assise (**7**).

10. Récipient (**1**) selon l'une des revendications précédentes, **caractérisé en ce que** le fond (**6**) du récipient comprend une série de rainures (**14**) intercalaires de renfort, qui s'étendent localement à cheval sur l'assise (**7**).

## Patentansprüche

1. Behälter (1) aus Kunststoff, der mit einem Körper (5) und mit einem Boden (6) versehen ist, der sich ausgehend von einem unteren Ende des Körpers (5) erstreckt, wobei der Boden (6) umfasst:
- eine Umfangsauflage (7), die eine Aufstellebene (8) definiert;
- eine konkave Wölbung (10), die sich ausgehend von einer zentralen Zone (11) bis zur Auflage (7) erstreckt;
- eine Reihe von Hauptverstärkungsrillen (13), die in der Wölbung ausgespart sind, die sich radial ausgehend von der zentralen Zone (11) mindestens bis zur Auflage (7) erstrecken, und die die Wölbung in eine Reihe von Winkelsektoren (15) unterteilen,
**dadurch gekennzeichnet, dass** jede Hauptrille (13) seitlich, an ihrer Verbindungsstelle mit jedem ihr benachbarten Winkelsektor (15) der Wölbung (10), durch eine Verstärkungsrippe (18) eingefasst wird, die sich bezogen auf den genannten Sektor (15) hervorstehend erstreckt.

2. Behälter (1) nach Anspruch 1, **dadurch gekennzeichnet, dass** jede Hauptrille (13) einen Boden (16) aufweist, der von zwei Seitenwänden (17) flankiert wird, und dass jede Verstärkungsrippe (18) sich in der Verlängerung einer Seitenwand (17) erstreckt.

3. Behälter (1) nach Anspruch 1 oder Anspruch 2, **dadurch gekennzeichnet, dass** jede Verstärkungsrippe (18) sich innen bis zur zentralen Zone (11) erstreckt.

4. Behälter (1) nach einem der vorangehenden Ansprüche, **dadurch gekennzeichnet, dass** der Boden (6) des Behälters eine Ringwange (9) umfasst, die sich weitestgehend senkrecht zur Aufstellebene (8) erstreckt und die Verbindungsstelle zwischen dieser und einem Umfangsrand der Wölbung (10) bildet.

5. Behälter (1) nach einem der vorangehenden Ansprüche, **dadurch gekennzeichnet, dass** jede Verstärkungsrippe (18) sich außen bis zur Aufstellebene (8) erstreckt.

6. Behälter (1) nach Anspruch 4, **dadurch gekennzeichnet, dass**, an ihrer Verbindungsstelle mit der Aufstellebene (8), jede Verstärkungsrippe (18) glatt mit dieser abschließt.

7. Behälter (1) nach einem der vorangehenden Ansprüche, **dadurch gekennzeichnet, dass** die beiderseits eines gleichen Winkelsektors (15) befindlichen Verstärkungsrippen (18) sich in der Kontinuität der jeweils anderen erstrecken.

8. Behälter (1) nach Anspruch 1, **dadurch gekennzeichnet, dass** der Boden (6) des Behälters, innen an der Aufstellebene (8), zwei konzentrische Bereiche aufweist, nämlich einen zentralen Bereich (22) und einen Umfangsbereich (23), getrennt durch einen mittleren axialen Absatz (24), der sich ringförmig durchgehend, zugleich an den Winkelsektoren (15) der Wölbung (10), den Hauptrillen (13) und den Verstärkungsrippen (18), um die zentrale Zone (11) herum erstreckt, sodass die zentrale Zone (22) axial bezogen auf den Umfangsbereich (23) zum Inneren des Behälters (1) hin verschoben ist.

9. Behälter (1) nach einem der vorangehenden Ansprüche, **dadurch gekennzeichnet, dass** die Hauptverstärkungsrillen (13) sich radial über die Auflage (7) hinaus verlängern.

10. Behälter (1) nach einem der vorangehenden Ansprüche, **dadurch gekennzeichnet, dass** der Boden (6) des Behälters eine Reihe von Zwischenverstärkungsrillen (14) umfasst, die sich lokal die Auflage (7) übergreifend erstrecken.

## Claims

1. Plastic container (1) provided with a body (5) and with a bottom (6) extending from a lower end of the body (5), the bottom (6) comprising:
- a peripheral seat (7) defining a seating plane (8) ;
- a concave arch (10) which extends from a central zone (11) to the seat (7);
- a series of main reinforcing grooves (13) which are formed so as to be recessed into the arch, extend radially from the central zone (11) to at least the seat (7) and subdivide the arch into a series of angular sectors (15),
**characterized in that** each main groove (13) is bordered laterally, at its junction with each angular sector (15) of the arch (10) which is adjacent to it, by a reinforcing rib (18) which extends so as to project with respect to the said sector (15).

2. Container (1) according to Claim 1, **characterized in that** each main groove (13) has a crown (16) flanked by two lateral walls (17), and **in that** each reinforcing rib (18) extends as a prolongation of a lateral wall (17).

3. Container (1) according to Claim 1 or Claim 2, **characterized in that** each reinforcing rib (18) extends inwardly to the central zone (11).

4. Container (1) according to one of the preceding claims, **characterized in that** the bottom (6) of the container comprises an annular cheek (9) which extends substantially perpendicularly to the seating plane (8) and forms the junction between it and a peripheral edge of the arch (10).

5. Container (1) according to one of the preceding claims, **characterized in that** each reinforcing rib (18) extends outwardly to the seating plane (8).

6. Container (1) according to Claim 4, **characterized in that**, at its junction with the seating plane (8), each reinforcing rib (18) lies flush therewith.

7. Container (1) according to one of the preceding claims, **characterized in that** the reinforcing ribs (18) situated on either side of one and the same angular sector (15) extend in mutual continuity.

8. Container (1) according to Claim 1, **characterized in that** the bottom (6) of the container has, to the inside of the seating plane (8), two concentric regions, namely a central region (22) and a peripheral region (23) separated by a median axial step (24) which extends annularly in a continuous manner, at the same time over the angular sectors (15) of the arch (10), the main grooves (13) and the reinforcing ribs (18), around the central zone (11) such that the central region (22) is offset axially with respect to the peripheral region (23) towards the interior of the container (1).

9. Container (1) according to one of the preceding claims, **characterized in that** the main reinforcing grooves (13) are prolonged radially beyond the seat (7).

10. Container (1) according to one of the preceding claims, **characterized in that** the bottom (6) of the container comprises a series of intermediate reinforcing grooves (14) which extend locally astride the seat (7).
